# EUROPÄISCHE PATENTSCHRIFT

(11) **EP 0 003 218 B1**
(45) Veröffentlichungstag und Bekanntmachung des Hinweises auf die Patenterteilung: **03.06.1981**
(21) Anmeldenummer: 78101551.6
(22) Anmeldetag: 04.12.1978
(51) Int. Cl.: G05G 1/10, B60J 1/12

(54) **Kurbelknopf, insbesondere für Fensterkurbeln von Fahrzeugen**
Knob for a crank lever, especially for window winders of vehicles
Bouton pour manivelle, en particulier pour manivelles lève-glace d'une voiture

(30) Priorität: 21.01.1978 DE 7801816 U
(43) Veröffentlichungstag der Anmeldung: 08.08.1979
(73) Patentinhaber: Gebr. Happich GmbH, D-42097 Wuppertal (DE)
(72) Erfinder: Dietz, Günter, D-5600 Wuppertal 1 (DE)

## Beschreibung

Die Erfindung betrifft einen Kurbelknopf, insbesondere für Fensterkurbeln von Fahrzeugen, der drehbeweglich auf dem Kurbelzapfen eines Kurbelarmes angeordnet ist und eine verdrehfest in einen Durchbruch des Kurbelzapfens schnäpperartig einsteckbare Anzugssperre aufweist, die an einem Ende mit Rastnocken und am anderen Ende einstückig mit einem Flansch ausgebildete Federarme besitzt.

Die US-A-4052768 zeigt eine Fensterkurbel mit Kurbelknopf, der nach Fig. 8 aus einem inneren, durch Einklipsen in den Kurbelzapfen zu befestigenden Halteteil aus relativ hartem Material und einem diesen ummantelnden äusseren Knopfteil aus weicherem Material besteht. Der Halteteil ist nicht gegen ein Verdrehen gesichert und daher Abriebverschleiss unterworfen, der dazu führen kann, dass der Kurbelknopf nach einer gewissen Gebrauchsdauer wackelt und sich mit der Zeit löst. Solche Kurbelknöpfe werden daher zumindest von der europäischen Automobilindustrie abgelehnt. Unabhängig davon erscheint es fraglich, ob der Kurbelknopf nach Fig. 8 der US-A-4052768 den Sicherheitsanforderungen genügt, denn der innere Kurbelknopfteil, der, um ein Abziehen zu verhindern, aus relativ hartem Material bestehen muss, ist im Verhältnis zum äusseren Kurbelknopfteil sehr grossvolumig ausgebildet und besitzt zudem eine Reihe von scharfen Kanten.

In der DE-U-7428675 ist eine Kurbel mit einem Kurbelknopf beschrieben, der so am Kurbelzapfen gelagert ist, dass die verschleissgefährdeten Stellen gegen ein Verdrehen gesichert sind, womit ein die Funktionstüchtigkeit des Kurbelknopfes beeinträchtigender Materialabrieb verhindert wird. Der Kurbelknopf besitzt eine offene Ausbildung und wird bereichsweise von der gegen Verdrehen gesicherten Abzugssperre übergriffen.

Bei diesem bekannten Kurbelknopf ist es von Nachteil, dass sich die Abzugssperre, die, um ihrer Haltefunktion zu genügen, aus einem relativ harten Material bestehen muss, am freien Ende des Kurbelknopfes befindet. Denn dadurch darf der Kurbelknopf aufgrund der geltenden Rechtsvorschriften der Europäischen Gemeinschaften über die Innenausstattung der Kraftfahrzeuge von der Befestigungsfläche des Kurbelarmes, und zwar in der ungünstigsten Stellung, höchstens 25 mm abstehen. Eine Anpassung des Kurbelknopfes nach dem De-U-7428675 an die geltenden Rechtsvorschriften würde eine solche beträchtliche Höhenreduzierung des Kurbelknopfes erfordern, dass eine bequeme Handhabung nicht mehr gewährleistet wäre.

Der Erfindung liegt nun die Aufgabe zugrunde, einen Kurbelknopf der eingangs genannten Art so zu verbessern, dass er den Rechtsvorschriften der Europäischen Gemeinschaften über die Innenausstattung der Kraftfahrzeuge vollauf genügt und eine bequeme Handhabung ermöglicht.

Zur Lösung dieser Aufgabe sieht die Erfindung vor, dass der Kurbelknopf aus einer auf den Kurbelzapfen aufsteckbaren, an einem Stirnende von dem Flansch der Abzugssperre übergriffenen Buchse, einer den Flansch übergreifenden und die Buchse bereichsweise konzentrisch umschliessenden Kappe und einem mit der Buchse verankerten, die Kappe einbettenden Kurbelknopfmantel besteht, der aus einem wesentlich weicheren Werkstoff als die übrigen Kurbelknopfteile gebildet ist und eine Härte von max. 50 Shore A aufweist. Ein solchermassen erfindungsgemäss ausgebildeter Kurbelknopf wird den EWG-Rechtsvorschriften insofern vollauf gerecht, als er einen relativ weichen Mantel und einen inneren Kern besitzt, welcher sich mit weichen Radien gestalten lässt.

Insbesondere können die aus relativ hartem Material bestehenden inneren Kurbelknopfteile nun mit geringer Höhe ausgebildet werden, während der aus weichem Material bestehende Kurbelknopfmantel eine grossvolumige Ausbildung besitzen kann, so dass der Kurbelknopf bequem zu erfassen und zu betätigen ist. Denn weil der Kurbelknopfmantel eine Härte von max. 50 Shore A aufweist, gelten die Vorschriften über den einzuhaltenden Abstand des Kurbelknopfes von der Befestigungsfläche nur für die inneren starren Kurbelknopfbestandteile.

Die Verbindung des Kurbelknopfmantels mit der inneren Buchse kann dadurch erfolgen, dass der Kurbelknopfmantel durch Umspritzen mit der Buchse und der Kappe verankert ist. Die Drehbeweglichkeit des Kurbelknopfmantels mit Buchse auf dem Kurbelzapfen bleibt durch die aufgesetzte Kappe voll erhalten; denn die Abzugssperre wird durch die Kappe gegen Überspritzen geschützt.

Auf dem Flansch der Abzugssperre ist ein zentrischer, punktförmig am Boden der Kappe zur Anlage kommender Nocken angeordnet. Hierdurch wird eine axiale Abstützung der Abzugssperre erzielt und damit ein unkompliziertes Aufstecken des Kurbelknopfes auf den Kurbelzapfen ermöglicht. Durch die nur punktförmige zentrische Berührungsanlage wird die Drehbeweglichkeit des Kurbelknopfes nicht beeinträchtigt.

In zweckmässiger Ausgestaltung der Erfindung besitzt die Buchse an ihrer aussenseitigen Mantelfläche in ringförmiger Anordnung radial nach aussen gerichtete Stege, die vollständig im Kugelknopfmantel eingebettet sind. Durch die Stege wird eine Verkrallung des Mantelmaterials mit der Buchse geschaffen. Weiterhin können die Stege als Anschlag für die auf die Buchse aufgesteckte Kappe dienen, indem sich die Kappe mit ihrem offenen Stirnende gegen die Stege abstützt.

In bevorzugter Ausgestaltung der Erfindung ist der Kurbelknopf ausschliesslich aus Kunststoff gebildet. Dabei kann die Buchse und die Kappe aus PP (Polypropylen), die Abzugssperre aus POM (Polyacetal) und der Kurbelknopfmantel aus PVC (Polvinylchlorid) mit einer Härte von 50 Shore A bestehen.

Der Kurbelknopf nach der Erfindung besitzt einen vierteiligen Aufbau, dessen dreiteiliger Kern durch blosses Zusammenstecken schnell und einfach vormontiert und dessen Mantel durch Umspritzen mit guter Oberflächenbeschaffenheit kostengünstig gebildet werden kann. Er ist ebenfalls schnell und einfach durch Steckmontage montierbar, besitzt eine bleibend funktionstüchtige Abzugssicherung und ist durch die radiale Festlegung der Abzugssperre einem nur vernachlässigbar kleinen Abriebverschleiss ausgesetzt. Der Kurbelknopf erfüllt damit die EWG-Rechtsvorschriften in optimaler Weise.

Die Zeichnung zeigt ein Ausführungsbeispiel eines Kurbelknopfes nach der Erfindung, wobei
Fig. einen Vertikal-Schnitt und
Fig. 2 eine Draufsicht nach Fig. 1 darstellt.

Der Kurbelknopf besteht aus einer Buchse 1, einer Abzugssperre 2, einer Kappe 3 und aus einem Kurbelknopfmantel4. Die Buchsenöffnung 5 ist im Durchmesser zur Aufnahme eines Kurbelzapfens ausgebildet. Die Buchse weist an ihrem Aussenmantel in ringförmiger Anordnung angeformte Stege 6 auf, die eine hakenförmige Gestaltung besitzen und einmal zur Verkrallung im Kurbelknopfmantel 4 und einmal als Anschlag für das offene Stirnende der Kappe 3 dienen. Die Abzugssperre 2 besitzt einen sich auf dem oberen Stirnende der Buchse 1 abstützenden Flansch 9, an dessen Unterseite Federarme 7 angeformt sind, deren freie Enden Rastnocken 8 aufweisen. Durch die mit Rastnocken 8 ausgebildeten Federarme 7 wird der Kurbelknopf an dem Kurbelzapfen gegen Abziehen gesichert festgelegt. Der im nicht dargestellten Kurbelzapfen vorgesehene Durchbruch, der mit den Federarmen 7 zusammenwirkt, ist zweckmässigerweise vierkantig ausgebildet und dieser Ausbildung sind die Federarme 7 angepasst. Damit wird durch die Federarme 7 neben einer Abzugssicherung auch eine Verdrehsicherung der Abzugssperre 2 erzielt. Das bedeutet, dass sich beim montierten Kurbelknopf nur die Teile 1, 3 und 4 um den Kurbelzapfen drehen können, während die Abzugssperre 2 sich nicht drehen kann. Damit ist ein Abriebverschleiss weitgehend vermieden.

Wie die Zeichnung weiterhin zeigt, besitzt der Flansch 9 der Abzugssperre 2 aussenseitig einen zentrisch angeformten kegelförmig ausgebildeten Nocken 10, der sich am Boden der Kappe 3 abstützt. Der Boden 3 kann zur einwandfreien Zentrierung eine konkave Eindrückung aufweisen, in die der Nocken 10 eingreift.

Der Kurbelknopf besitzt einen aus der Zeichnung ersichtlichen vierteiligen Aufbau, wobei der dreiteilige Kern durch Stecken zusammengefügt wird, wonach der Kurbelknopfmantel 4 durch Umspritzen des dreiteiligen Kernes mit einem relativ weichen Kunststoffmaterial gebildet wird.

## Patentansprüche

1. Kurbelknopf, insbesondere für Fensterkurbein von Fahrzeugen, der drehbeweglich auf dem Kurbelzapfen eines Kurbelarmes angeordnet ist und eine verdrehfest in einem Durchbruch des Kurbelzapfens schnäpperartig einsteckbare Abzugssperre (2) aufweist, die an einem Ende mit Rastnocken (8) und am anderen Ende einstückig mit einem Flansch (9) ausgebildete Federarme (7) besitzt, dadurch gekennzeichnet, dass der Kurbelknopf aus einer auf den Kurbelzapfen aufsteckbaren, an einem Stirnende von dem Flansch (9) der Abzugssperre (2) übergriffenen Buchse (1), einer den Flansch (9) übergreifenden und die Buchse (1) bereichsweise konzentrisch umschliessenden Kappe (3) und einem mit der Buchse (1) verankerten, die Kappe (3) einbettenden Kurbelknopfmantel (4) besteht, wobei der Kurbelknopfmantel (4) aus einem wesentlich weicheren Werkstoff als die übrigen Kurbelknopfteile gebildet ist und eine Härte von max. 50 Shore A aufweist.

2. Kurbelknopf nach Patentanspruch 1, dadurch gekennzeichnet, dass der Kurbelknopfmantel (4) durch Umspritzen mit der Buchse (1) und der Kappe (3) verankert ist.

3. Kurbelknopf nach Patentanspruch 1 oder 2, dadurch gekennzeichnet, dass auf dem Flansch (9) der Abzugssperre (2) ein zentrischer, punktförmig am Boden der Kappe (3) zur Anlage kommender Nocken (10) angeordnet ist.

4. Kurbelknopf nach einem oder mehreren der Patentansprüche 1 bis 3, dadurch gekennzeichnet, dass die Buchse (1) an ihrer aussenseitigeri Mantelfläche in ringförmiger Anordnung radial nach aussen gerichtete Stege (6) besitzt, die vollständig im Kurbelknopfmantel (4) eingebettet sind.

5. Kurbelknopf nach Patentanspruch 4, dadurch gekennzeichnet, dass die Kappe (3) mit ihrem offenen Stirnende bis gegen die Stege (6) anliegend auf die Buchse (1) aufgeschoben ist.

6. Kurbelknopf nach einem oder mehreren der Patentansprüche 1 bis 5, dadurch gekennzeichnet, dass der Kurbelknopf ausschliesslich aus Kunststoff gebildet ist, wobei die Buchse (1) und die Kappe (3) aus PP, die Abzugssperre (2) aus POM und der Kurbelknopfmantel (4) aus PVC mit einer Härte von 50 Shore A bestehen.

## Claims

1. A winder knob, particularly for window-winding handles of vehicles, the knob being rotatably mounted on a pivot of a winder arm and including a withdrawal-inhibiting mechanism (2) which is insertable in click-in fashion and fast against rotation into an opening of the pivot and which is provided at its one end with latches (8) and at its other end with spring arms (7) formed integrally with a flange (9), characterized in that the winder knob comprises a sleeve (1) for slipping on to the pivot, the sleeve being surmounted at one end facebythefiange (9) ofthewithdrawa)-inhibiting mechanism (2), a cover (3) surmounting the flange (9) and concentrically enclosing a portion of the sleeve (1), and a winder knob jacket (4) anchored to the sleeve (1) and embedding the cover (3), the winder knob jacket (4) being formed of a material substantially softer than the other components of the winder knob and having a hardness of maximum 50 Shore A.

2. A winder knob according to claim 1, characterized in that the winder knob jacket (4) is anchored to the sleeve (1) and the cover (3) as a result of being injection-moulded around them.

3. A winder knob according to claim 1 or claim 2, characterized in that a lobe (10) is arranged centrally on top of the flange (9) of the withdrawal-inhibiting mechanism (2) and abuts, point-like, on the bottom of the cover (3).

4. A winder knob according to any one or more of the claims 1 to 3, characterized in that the sleeve (1) is provided on its external shell surface with annularly disposed radially outwardly extending barbs (6) which are completely embedded in the winder knob jacket (4).

5. A winder knob according to claim 4, characterized in that the cover (3) is pushed over the sleeve (1) to an extent sufficient for its open end face to abut on the barbs (6).

6. A winder knob according to any one or more of the claims 1 to 5, characterized in that the winder knob is made exclusively of a synthetic plastics material, the sleeve (1) and the cover (3) consisting of polypropylene, the withdrawal-inhibiting mechanism (2) of polyacetal and the winder knob jacket (4) of polyvinyl chloride having a hardness of 50 Shore A.

## Revendications

1. Bouton de manivelle, en particulier pour les manivelles lève-glace de voitures automobiles, monté tournant sur le tourillon d'un bras de manivelle et comportant un dispositif de blocage en position (2) immobilisé en rotation et venant s'enficher et s'enclencher dans un ajour du tourillon de la manivelle, constitué de doigts élastiques (7) pourvus à une extrémité d'ergots d'enclenchement (8) et faisant corps à l'autre extrémité avec une bride (9), caractérisé par le fait que ce bouton de manivelle se compose d'un manchon (1) pouvant être emboîté sur le tourillon de la manivelle et recouvert à l'une de ses extrémités frontales par la bride (9) du dispositif de blocage en position (2), d'un capuchon (3) qui recouvre la bride (9) et entoure concentriquement une partie du manchon (1) et d'un corps de bouton de manivelle (4) solidaire du manchon (1) et enrobant le capuchon (3), ce corps de bouton de manivelle (4) étant réalisé en une matière beaucoup plus molle que celle des autres parties du bouton de manivelle et présentant une dureté de 50 Shore A au maximum.

2. Bouton de manivelle selon la revendication 1, caractérisé par le fait que le corps du bouton de manivelle (4) est solidarisé avec le manchon (1) et le capuchon (3) du fait qu'il est réalisé selon une méthode de surmoulage par injection.

3. Bouton de manivelle selon la revendication 1 ou 2, caractérisé par le fait qu'au centre et au-dessus de la bride (9) du dispositif de blocage en position (2) est disposé un ergot (10) portant en un point sur le fond du capuchon (3).

4. Bouton de manivelle selon une ou plusieurs des revendications 1 à 3, caractérisé par le fait que sur sa surface latérale extérieure le manchon (1) comporte des barrettes (6) disposées en cercle et orientées vers l'extérieur, qui sont entièrement enrobées dans le corps (4) du bouton de manivelle.

5. Bouton de manivelle selon la revendication 4, caractérisé par le fait que par son extrémité frontale ouverte le capuchon (3) est enfilé sur le manchon (1) et prend appui sur les barrettes (6).

6. Bouton de manivelle selon une ou plusieurs des revendications 1 à 5, caractérisé par le fait que ce bouton de manivelle est réalisé exclusivement avec de la matière plastique, le manchon (1) et le capuchon (3) réalisés en PP, le dispositif de blocage en position (2) en POM et le corps (4) du bouton de manivelle en PVC avec une dureté de 50 Shore A.
